# EUROPÄISCHE PATENTSCHRIFT

(11) **EP 1 477 681 B1**
(45) Veröffentlichungstag und Bekanntmachung des Hinweises auf die Patenterteilung: **23.08.2006**
(21) Anmeldenummer: 03011218.9
(22) Anmeldetag: 16.05.2003
(51) Int. Cl.: F04C 19/00, F01C 21/10

(54) **Flüssigkeitsringgaspumpe**
Liquid ring gas pump
Pompe à gaz à anneau liquide

(43) Veröffentlichungstag der Anmeldung: 17.11.2004
(73) Patentinhaber: Sterling Fluid Systems (Germany) GmbH, 25524 Itzehoe (DE)
(72) Erfinder: Wenckebach, Bernd, 25524 Itzehoe (DE); Heetsch, Silke, 25524 Itzehoe (DE); Jünemann, Alfons, Dr., 25524 Itzehoe (DE)
(74) Vertreter: Glawe, Delfs, Moll

(56) Entgegenhaltungen:
- DE-A- 2 714 475
- DE-A- 19 758 340
- US-A- 1 662 250
- PATENT ABSTRACTS OF JAPAN vol. 017, no. 486 (M-1473), 3. September 1993 (1993-09-03) -& JP 05 118285 A (EBARA CORP), 14. Mai 1993 (1993-05-14)
- PATENT ABSTRACTS OF JAPAN vol. 010, no. 375 (M-545), 13. Dezember 1986 (1986-12-13) -& JP 61 167196 A (NAKAMURA SUIKAN:KK), 28. Juli 1986 (1986-07-28)

## Beschreibung

Die Erfindung betrifft eine Flüssigkeitsringgaspumpe mit einem ersten Gehäuseteil, der zwei Arbeitsräume radial umschließt, in denen jeweils ein exzentrisch drehbar gelagertes Flügelrad angeordnet ist, mit zweiten und dritten Gehäuseteilen, die den ersten Gehäuseteil und die Pumpe beidseitig abschließen und Kanäle oder Kammern für Zu- und Abführung des geförderten Gases aufweisen, mit mindestens einem von zweiten zum dritten Gehäuseteil führenden Verbindungskanal und mit die Arbeitsräume in Axialrichtung begrenzenden Steuerscheiben.

In Flüssigkeitsringgaspumpen läuft ein Flügelrad innerhalb eines exzentrisch kreisenden Flüssigkeitsrings um. Während des Umlaufs taucht der Flüssigkeitsring mehr oder weniger weit in die zwischen den Flügeln des Flügelrads gebildeten Zellen ein. Dadurch wird das freie Volumen in den Flügelradzellen wechselnd vergrößert und verkleinert. In demjenigen Umlaufbereich, in welchem sich das Zellenvolumen vergrößert, befindet sich stirnseitig in einer Steuerscheibe die Saugöffnung, durch die das zu fördernde Gas in die Zellen eingesaugt wird. Im Endbereich desjenigen Umlaufteils, in welchem sich die Kompression vollzieht, befindet sich die Drucköffnung, durch die das komprimierte Gas in den Druckraum der Pumpe ausgeschoben wird.

Flüssigkeitsringgaspumpen werden sowohl als Vakuumpumpe, wo das Fördergas von einem Unterdruck auf etwa Atmosphärendruck verdichtet wird, als auch als Kompressor eingesetzt, bei denen das Fördergas von Atmosphärendruck auf einen Überdruck verdichtet wird. Flüssigkeitsringgaspumpen gibt es als einstufige und mehrstufige Ausführungen. Einstufige Flüssigkeitsringgaspumpen können aufgrund des geringeren Verdichtungsverhältnisses als Vakuumpumpe im oberen Grobvakuum bzw. als Kompressor eingesetzt werden. Mehrstufige Maschinen haben ihren Vorzugseinsatzbereich als Vakuumpumpe im unteren Druckbereich des Vakuums.

Die Arbeitsräume, in denen das Flügelrad rotiert und sich der Flüssigkeitsring ausbildet, sind axial einseitig oder beidseitig von einer Steuerscheibe begrenzt. Bei mehrstufigen Flüssigkeitsringpumpen sind diese Arbeitsräume mit Flügelrad und Steuerscheiben in entsprechender Anzahl axial hintereinander angeordnet.

Traditionell besteht eine Flüssigkeitsringgaspumpe *(vgl. etwa DE 27 14 475 A)* aus einer Vielzahl von Bauteilen, die bei der Pumpenmontage in axialer Richtung aneinander angeordnet werden. Die Auflageflächen der einzelnen Bauteile sind gleichzeitig Dichtflächen der Maschine vom Pumpeninneren zur Umgebung. Axial nach außen schließen an die Steuerscheiben die äußeren Gehäuse an, in denen Kanäle oder Kammern für die Führung der Gas- und Flüssigkeitsströme enthalten sind. Auch zwischen den Steuerscheiben und den äußeren Gehäusen sind wieder abzudichtende Flächen.

Eine derartige herkömmliche Flüssigkeitsringgaspumpe hat in zweistufiger Bauweise sieben axiale Dichtflächen *(DE* 27 14 475). Demzufolge ist die Montage aufwendig und die Bauweise teuer und hat auch den Nachteil einer Vielzahl abzudichtender Flächen, insbesondere ein größeres Risiko eines frühen Undichtwerdens im Betrieb.

Bei zweistufigen Flüssigkeitsringverdichtern ist eine weitverbreitete Konstruktion mit einem diagonalen Verbindungsrohr versehen, mit dem ein Teil des zu verdichtenden Gases und der Betriebsflüssigkeit außen von der Drucköffnung der ersten Stufe hin zur Saugöffnung der zweiten Stufe geleitet wird (DE-PS 870 004). Da dieses Verbindungsrohr beidseitig auf Gehäusestutzen aufgesetzt wird, sind hier zwei weitere Dichtflächen vorhanden. Die Nachteile dieser klassischen Konstruktionen sind die große Anzahl von Einzelteilen mit entsprechend hohen Fertigungskosten für die Bearbeitung der vielen Oberflächen sowie die vielen abzudichtenden Flächen zwischen den Pumpenbauteilen.

Bereits bekannt sind verschiedene Ansätze, Pumpenteile zu vereinfachen bzw. mehrere Pumpenbauteile zu verschmelzen und so die Teilezahl der Flüssigkeitsringgaspumpen zu reduzieren. Z. B. ist es bekannt, eine Steuerscheibe mit dem Mittelkörper als ein Bauteil auszuführen (Zeichnung Travaini-Pumpen TRHC 40-60). Es ist auch ein einstufiger Flüssigkeitsringverdichter bekannt, bei dem die Aufteilung der saugseitigen Gasströme und die Zusammenführung der druckseitigen Gasströme nicht außerhalb des Verdichters durch sogenannte Hosenrohre erfolgt, sondern der Gasstrom nur in einer Gehäuseseite angeschlossen ist und die Aufteilung auf die jeweils andere Gehäuseseite durch gerade Rohre erfolgt (EP 0 584 106 B1). Es ist auch bekannt, alle axialen Strömungskanäle im mittleren Gehäuseteil unterzubringen (DE 197 58 340 A1). Der Nachteil dieser Ausführungsform ist, dass sie nur für einstufige Flüssigkeitsringgaspumpen anwendbar ist.

Die Aufgabe der Erfindung besteht in der Schaffung einer Flüssigkeitsringgaspumpe der Eingangs genannten Art, bei der die Anzahl der Einzelteile und insbesondere die Zahl der Dichtflächen nach außen stark verringert ist.

Die erfindungsgemäße Lösung besteht darin, *dass der erste Gehäuseteil einstückig ausgebildet ist, und eine mit dem ersten Gehäuseteil einstückig ausgebildete Zwischenwand zum Aufnehmen von inneren Steuerscheiben zwischen den beiden Arbeitsräumen aufweist. Insbesondere kann die Zwischenwand mindestens einen Kanal zum Durchleiten des geförderten Gases umfassen*.

Die Erfindung ist anwendbar für zweistufige Flüssigkeitsringgaspumpen.

Bei einer vorteilhaften Ausführungsform weist *das erste Gehäuseteil nicht mehr als zwei mit den Arbeitsräumen verbundene Flächen auf, mit denen es an andere Gehäuseteile oder sonstige Anbauteile angrenzt.*

Der Aufbau der Pumpe wird weiter vereinfacht, wenn der erste Gehäuseteil Anschlüsse für Entleerung und/oder Schmutzentleerung, Kavitationsschutz sowie die saugseitige Belüftung aufweist.

Die Gehäuseteile können bei einer vorteilhaften Ausführungsform als Gusskonstruktion ausgebildet sein. Bei einer anderen vorteilhaften Ausführungsform sind die Gehäuseteile als Schweißkonstruktion ausgebildet.

Ein besonders einfacher Zusammenbau ist möglich, wenn der erste Gehäuseteil Befestigungselemente zur axialen Verspannung mit den zweiten und dritten Gehäuseteilen aufweist.

Die erfindungsgemäße Flüssigkeitsringgaspumpe beinhaltet in einem einzigen Bauteil, nämlich dem erfindungsgemäßen ersten Gehäuseteil, folgende bisherigen Bauteile bzw. Funktionen:
- *zweifach* den klassischen rohrartigen Mittelkörper,
- das Verbindungsrohr, das die Strömung von der ersten zur zweiten Stufe leitet,
- die Halterung der mittleren, jetzt besonders einfach als ebene Scheiben zu gestaltenden Steuerscheiben,
- die äußeren Steuerscheiben können zwischen erstem Gehäuse und dem zweiten bzw. dritten Gehäuse so verspannt werden, dass keine zweifache äußere Abdichtung erforderlich ist;
- die Gesamtzahl der Dichtflächen wird von maximal neun auf jetzt nur noch zwei Dichtflächen reduziert. Bei der herkömmlichen zweistufigen Pumpe gab es sieben Dichtflächen zwischen den Steuerscheiben, Mittelkörpern und äußeren Gehäusen sowie zwei zwischen den Gehäusen und dem Verbindungsrohr.

Die erfindungsgemäße Konstruktion zeichnet sich durch eine geringe Bauteilezahl und wenige Dichtflächen nach außen aus. Dadurch entstehen deutliche Vorteile beim Fertigungs- und Montageprozess sowie in der Betriebssicherheit der neuartigen Flüssigkeitsringgaspumpe. Ein besonderer Vorteil ist dabei auch, dass die zweiten und dritten Gehäuseteile identisch ausgebildet sein können, was ebenfalls die Herstellungskosten und die Lagerhaltungskosten für Ersatzteile verringert.

Die Erfindung wird im folgenden anhand von vorteilhaften Ausführungsformen unter Bezugnahme auf die beigefügten Zeichnungen beispielsweise beschrieben. Es zeigen:
- Figur 1: im Querschnitt eine konventionelle Flüssigkeitsringgaspumpe;
- Figur 2: im Querschnitt eine erste Ausführungsform einer erfindungsgemäßen Flüssigkeitsringgaspumpe; und

In Figur 1 ist im Querschnitt eine konventionelle Flüssigkeitsringgaspumpe gezeigt. In Arbeitsräumen A sind exzentrisch auf einer Welle B Flügelräder C gelagert. Die Arbeitsräume A sind dabei teilweise mit einer Flüssigkeit, insbesondere Wasser gefüllt, so dass sich die Zellen zwischen den Flügeln der Flügelräder aufgrund des Flüssigkeitsrings vergrößern und verkleinern, wodurch die Pumpwirkung erzielt wird. An der Stirnseiten der Flügelräder C befinden sich Steuerscheiben D, bei der Ausführungsform der Figur 1 also vier solche Steuerscheiben. Gehäuseteile E begrenzen die Arbeitsräume in radialer Richtung nach außen. An den beiden Enden gibt es noch Gehäuseteile F, die die erforderlichen Kanäle oder Kammern für die Zufuhr und Abfuhr des zu pumpenden Gases aufweisen. Wie man in Figur 1 deutlich sieht, sind in axialer Richtung sehr viele Bauteile aufeinanderfolgend zusammengesetzt, wobei an den Verbindungsstellen jeweils eine Dichtung nach außen vorgesehen sein muss.

Die erfindungsgemäße zweistufige Pumpe, die in Figur 2 gezeigt ist, weist ebenfalls zwei Flügelräder 1 auf, die auf einer Welle 11 angebracht und in den exzentrischen Arbeitsräumen 16 rotieren. An den äußeren Stirnseiten der Flügelräder 1 befinden sich Steuerscheiben 2; in der Mitte zwischen den Flügelrädern 1 befinden sich Steuerscheiben 3, wobei die Steuerscheiben mit geeigneten Öffnungen versehen sind, durch die das zu pumpende Gas in die Arbeitsräume 16 eintritt bzw. austritt. In Figur 2 ist ein Verbindungskanal 13 gezeigt, der die Saugöffnung 14 der linken (zweiten) Stufe mit der Drucköffnung 15 der rechten (ersten) Stufe verbindet, womit ein Teilstrom des Fördergases von der rechten (ersten) Stufe in die linke (zweite) Stufe geleitet wird. Die jeweils andere Öffnung der mittleren Steuerscheiben 3 ist durch die mittlere Wand 8 abgedeckt und damit funktionslos. Diese mittlere Wand 8 ist Teil eines ersten Gehäuseteils 5, der die Arbeitsräume 16 umgibt. Dieser erste Gehäuseteil 5 weist einen weiteren Verbindungskanal 7 für die Gasströme innerhalb der Pumpe auf. Bei der zweistufigen Pumpe wird darüber ein zweiter Teilstrom des Fördergases von der Drucköffnung 17 der rechten (ersten) Stufe zur Saugöffnung 18 der linken (zweiten) Stufe geleitet.

Wie man sieht, sind die äußere Wand 6, die den Arbeitsraum 16 begrenzt, die Zwischenwand 8 und der Verbindungskanal 7 einstückig ausgebildet. Weitere Bauteile sind die links und rechts vom ersten Gehäuseteil 1 angeordneten zweiten und dritten Gehäuseteile 4, die identisch ausgebildet sein können. Die einzigen Dichtflächen nach außen sind die Dichtflächen zwischen dem ersten Gehäuse und dem zweiten Gehäuse 4. Diese Dichtflächen sind mit 9 bezeichnet. Mit 19 sind Schrauben bezeichnet, mit denen die Gehäuseteile 1, 4 aneinander befestigt werden.

## Patentansprüche

1. Flüssigkeitsringgaspumpe mit einem ersten Gehäuseteil (5), der zwei Arbeitsräume (16) radial umschließt, in denen jeweils ein exzentrisch drehbar gelagertes Flügelrad (1) angeordnet ist, mit zweiten und dritten Gehäuseteilen (4), die den ersten Gehäuseteil (5) und die Pumpe beidseitig abschließen und Kanäle oder Kammern für Zu- und Abführung des geförderten Gases aufweisen, mit mindestens einem vom zweiten zum dritten Gehäuseteil führenden Verbindungskanal (7) und mit die Arbeitsräume (16) in Axialrichtung begrenzenden Steuerscheiben (2, 3), **dadurch gekennzeichnet, dass** der erste Gehäuseteil (5) einstückig ausgebildet ist und eine mit dem ersten Gehäuseteil einstückig ausgebildete Zwischenwand (8) zwischen den beiden Stufen zur Aufnahme der inneren Steuerscheiben (3) umfasst.

2. Flüssigkeitsringgaspumpe nach Anspruch 1, **dadurch gekennzeichnet, dass** die Zwischenwand (8) mindestens einen Kanal (13) zum Durchleiten des geförderten Gases aufweist.

3. Flüssigkeitsringgaspumpe nach Anspruch 1 oder 2, **dadurch gekennzeichnet, dass** der erste Gehäuseteil nicht mehr als zwei mit den Arbeitsräumen (16) verbundene Flächen (9) aufweist, mit denen er an andere Gehäuseteile oder sonstige Anbauteile angrenzt.

4. Flüssigkeitsringgaspumpe nach einem der Ansprüche 1 bis 3, **dadurch gekennzeichnet, dass** der erste Gehäuseteil (5) Anschlüsse für Entleerung und/oder Schmutzentleerung (10), den Kavitationsschutz (11) sowie die saugseitige Belüftung (12) aufweist.

5. Flüssigkeitsringgaspumpe nach einem der Ansprüche 1 bis 4, **dadurch gekennzeichnet, dass** die Gehäuseteile (4, 5) als Gusskonstruktion ausgebildet sind.

6. Flüssigkeitsringgaspumpe nach einem der Ansprüche 1 bis 4, **dadurch gekennzeichnet, dass** die Gehäuseteile (4, 5) als Schweißkonstruktion ausgebildet sind.

7. Flüssigkeitsringgaspumpe nach einem der Ansprüche 1 bis 6, **dadurch gekennzeichnet, dass** der erste Gehäuseteil (5) Befestigungselemente (19) zur axialen Verspannung mit den zweiten und dritten Gehäuseteilen (4) aufweist.

## Claims

1. Liquid ring pump having a first housing part (5) which encloses two working spaces (16) radially, in which in each case there is arranged an eccentrically rotatably mounted impeller (1), having second and third housing parts (4), which seal off the first housing part (5) and the pump on both sides and have ducts or chambers for the supply and discharge of the gas conveyed, having at least one connecting duct (7) leading from the second to the third housing part and having control discs (2, 3) that bound the working spaces (16) in the axial direction, **characterized in that** the first housing part (5) is formed in one piece, and comprises an intermediate wall (8) which is formed in one piece with the first housing part between the two stages, for accommodating the inner control discs (3).

2. Liquid ring pump according to Claim 1, **characterized in that** the intermediate wall (8) has at least one duct (13) to lead the conveyed gas through.

3. Liquid ring pump according to Claim 1 or 2, **characterized in that** the first housing part has no more than two surfaces (9) which are connected to the working spaces (16) and with which it adjoins other housing parts or other fitted parts.

4. Liquid ring pump according to one of Claims 1 to 3 **characterized in that** the first housing part (5) has connections for emptying and/or emptying dirt (10), for cavitation prevention (11) and for venting (12) on the suction side.

5. Liquid ring pump according to one of Claims 1 to 4, **characterized in that** the housing parts (4, 5) are formed as a cast construction.

6. Liquid ring pump according to one of Claims 1 to 4, **characterized in that** the housing parts (4, 5) are formed as a welded construction.

7. Liquid ring pump according to one of Claims 1 to 6, **characterized in that** the first housing part (5) has fixing elements (19) to be clamped axially with the second and third housing parts (4).

## Revendications

1. Pompe à gaz à anneau liquide avec une première partie de carter (5), qui entoure radialement deux espaces de travail (16), dans chacun desquels est disposée une roue à ailettes (1) logée de façon rotative et excentrée, avec des seconde et troisième parties de carter (4), qui terminent la première partie du carter (5) et la pompe par les deux côtés et présentent des canaux ou chambres pour l'arrivée et l'évacuation du gaz transporté, avec au moins un canal de liaison (7) allant de la seconde partie de carter à la troisième partie de carter et avec des disques de commande (2, 3) délimitant les espaces de travail (16) dans le sens axial, **caractérisée en ce que** la première partie de carter (5) est conçue d'une seule pièce et comprend une paroi intermédiaire (8) conçue d'une seule pièce avec la première partie du carter entre les deux étages pour le logement des disques de commande (3) intérieurs.

2. Pompe à gaz à anneau liquide selon la revendication 1, **caractérisée en ce que** la paroi intermédiaire (8) comprend au moins un canal (13) pour le passage du gaz transporté.

3. Pompe à gaz à anneau liquide selon la revendication 1 ou 2, **caractérisé en ce que** la première partie de carter ne présente pas plus de deux surfaces (9) reliées aux espaces de travail (16), avec lesquels elle est contiguë à d'autres parties du carter ou d'autres parties rapportées.

4. Pompe à gaz à anneau liquide selon l'une des revendications 1 à 3, **caractérisée en ce que** la première partie de carter (5) présente des branchements pour le vidage et/ou l'évacuation de saletés (10), la protection de cavitation (11) et l'aération (12) côté aspiration.

5. Pompe à gaz à anneau liquide selon l'une quelconque des revendications 1 à 4, **caractérisée en ce que** les parties du carter (4, 5) sont conçues comme une réalisation moulée.

6. Pompe à gaz à anneau liquide selon l'une quelconque des revendications 1 à 4, **caractérisée en ce que** les parties du carter (4, 5) sont conçues comme une réalisation soudée.

7. Pompe à gaz à anneau liquide selon l'une quelconque des revendications 1 à 6, **caractérisée en ce que** la première partie de carter (5) présente des éléments de fixation (19) pour la tension axiale avec les seconde et troisième parties de carter (4).
